# EUROPÄISCHE PATENTSCHRIFT

(11) **EP 0 031 514 B1**
(45) Veröffentlichungstag und Bekanntmachung des Hinweises auf die Patenterteilung: **12.06.1985**
(21) Anmeldenummer: 80107754.6
(22) Anmeldetag: 09.12.1980
(51) Int. Cl.: H05B 3/74

(54) **Elektrischer Strahlheizkörper sowie Verfahren und Vorrichtung zu seiner Herstellung**
Electric heating radiator, and process and apparatus for its manufacture
Radiateur de chauffage électrique ainsi que procédé et dispositif pour sa fabrication

(30) Priorität: 14.12.1979 DE 2950302
(43) Veröffentlichungstag der Anmeldung: 08.07.1981
(73) Patentinhaber: E.G.O. Elektro-Geräte Blanc u. Fischer, D-75032 Oberderdingen (DE)
(72) Erfinder: Gössler, Gerhard, D-7519 Oberderdingen (DE); Wilde, Eugen, D-7134 Knittlingen 2 (DE)
(74) Vertreter: Patentanwälte Ruff, Beier, Schöndorf und Mütschele

## Beschreibung

Die Erfindung bezieht sich auf ein Verfahren zur Herstellung von elektrischen Strahlheizkörpern, insbesondere für Glaskeramik-Kochplatten, mit einem Trägerkörper aus einem elektrisch- und wärmeisolierenden Material mit Nuten, in die wendelförmige Heizwiderstände teilweise eingebettet sind, wobei Teile der Nutseitenwand zwischen die Heizwiderstands-Windungen eingreifen und wobei die wirksame Nuttiefe höchstens etwa so gross ist wie die Abmessungen der Heizwiderstands-Windungen in Richtung der Nuttiefe, sowie eine Vorrichtung dazu und den so hergestellten Strahlheizkörper.

Bei derartigen Strahlheizkörpern ist es stets ein Problem, die Heizwendeln in den Nuten so festzulegen, dass sie während des Transportes und der Benutzung der Strahlheizkörper einwandfrei fixiert sind. Dabei ist es wichtig, dass die Wendeln nicht nur gegen Herausfallen gesichert sind, sondern auch in Längsrichtung der Wendeln bzw. Nuten nicht zum Verschieben (kriechen) neigen. Die thermischen Bewegungen beim Aufheizen und Abkühlen unterstützen die Kriechneigung, durch die einzelne Abschnitte der Wendeln sich dichter zusammenschließen, während andere sich auseinanderziehen. Dadurch tritt in den verdichteten Bereichen eine stärkere Aufheizung ein, die zu einem frühzeitigen Ausfall des Heizwiderstandes führt.

Bisher wurden derartige Heizwendeln in den Nuten durch hitzebeständigen Zement oder Kitt festgelegt. Wollte man die Nuten so formen, dass schon bei der Herstellung des Trägerkörpers Vorsprünge bzw. Hinterschneidungen entstehen, so wäre das Einlegen der Heizwendel sehr schwierig.

Ein Strahlheizkörper der eingangs erwähnten Art ist aus der BE-A-464 026 bekannt geworden. Dort erfolgt die Einlegung so, dass die Heizwiderstände mit mehr als der Hälfte ihres Umfanges über die Nut herausstehen. Eine Eindrückung in die Nutseitenwände kann also die Heizwendeln nur in Längsrichtung festlegen, während sie gegen Herausfallen nach oben ungesichert sind.

Die DE-A-2 729 930 und 2 820 114 beschreiben eine Festlegung von Heizwendeln durch Einpressen von Heizwendelbereichen in rippenartige Vorsprünge, wobei jedoch der übrige Teil der Heizwendeln weitgehend frei auf der Oberfläche des Isolierträgers liegt. Diese an sich bewährte Festlegung setzt zur einwandfreien Festlegung hochwertige Isoliermaterialien und bestimmte Herstellungsverfahren voraus.

Ferner sind aus der DE-A-2 203 642 und der US-A-3 221 396 Verfahren zur Festlegung von Rohrheizkörpern bekannt geworden, die durch partielle Verformung einer Metallplatte wärmeleitend mit dieser verbunden werden. Bei Rohrheizkörpern liegen andere Voraussetzungen vor, die mit der Festlegung freier Heizwiderstandswendeln nicht vergleichbar sind. Aus dem Rohrheizkörper soll die Wärme an das ihn umgebende Metallmaterial abgegeben werden, während bei Strahlheizkörpern eine Wärmeabgabe an das umgebende Isoliermaterial gerade vermieden werden soll. Die Rohrheizkörper werden dort ferner durch Umschliessung des glatten Rohrheizkörpermantels festgelegt.

Aufgabe der Erfindung ist es daher, einen Strahlheizkörper sowie Verfahren und Vorrichtung zu seiner Herstellung vorzuschlagen, mit denen eine sichere Festlegung der Heizwiderstände mit geringem Arbeitsaufwand und ohne zusätzliche Hilfsmittel wie Kitt, Zement od.dgl. möglich ist.

Diese Aufgabe wird erfindungsgemäss dadurch gelöst, dass die wendelförmigen Heizwiderstände so weit in die Nuten eingebracht werden, dass die Seitenbereiche der Heizwiderstands-Windungen mit grössten Abmessungen in Richtung der Nutbreite innerhalb der Nut liegen, und dass zumindest Teile der Nutseitenwandung und seitliche Abschnitte der Windungen der Heizwiderstände so weit relativ seitlich aufeinander zubewegt werden, bis Teile der Nutseitenwand die Seitenbereiche der Heizwiderstands-Windungen in Richtung der Nutöffnung übergreifen und zwischen die Heizwiderstands-Windungen eingreifen.

Durch diese Massnahmen werden also die Heizwendeln im Bereich der Nut durch Eindringen in das Material des Trägerkörpers selbst festgelegt. Die Festlegung selbst erfolgt im Anschluss an die Einbringung der Heizwendeln und macht keinen wesentlichen zeitlichen Mehraufwand. Die Werkzeuge, die zum Einpressen bzw. Verpressen verwendet werden, können diese Arbeitsgänge weitgehend in den Vorgang des Wendeleinlegens integrieren.

Es ist vorteilhaft möglich, beim Einlegen der Heizwendeln in passenden Nuten die Heizwendeln beispielsweise von einem kreisförmigen in einen ovalen Querschnitt durch Verpressen von oben her zu verformen, wobei sich die schmalen Seiten des entstehenden Ovals in die Nutseitenwände hineindrücken. Es ist ferner möglich, nach dem Einlegen der Heizwendeln in passende Nuten die zwischen den Nuten vorgesehenen Stege, d. h. im Bereich der Nutseitenwände etwas oberhalb der Wendeln, so zu verpressen, dass ein die Heizwendeln übergreifender Abschnitt entsteht. Auch dabei kann eine Eindrückung der Heizwendeln in die Nutseitenwand vorgesehen werden.

Bei diesen Ausführungsformen kann die Einpressung sowohl in fertig ausgehärtetem Zustand des Trägerkörpers, der aus einem isolierenden keramischen oder fasrigen Material besteht, vorgenommen werden. Es ist aber auch möglich, die Einpressung bzw. Verpressung vorzunehmen, bevor der Trägerkörper, beispielsweise durch Brennen oder Trocknen, ausgehärtet ist. In diesem Falle ist das Einpressen der Heizwendeln mit sehr wenig Widerstand möglich, so dass das Verfahren auch für dünnste Heizwendeln brauchbar ist. Es ist jedoch auch möglich, die Heizwendeln in passende Nuten des noch nicht ausgehärteten, noch feuchten Trägerkörpers einzulegen und dann den Aushärtungs- bzw. Brennvorgang vorzunehmen. Durch das Schwinden des Materials des Trägerkörpers erfolgt dann eine Verringerung auch der Nut-Abmessungen, so dass die Spirale sich in deren Wandungen einpresst.

Es ist grundsätzlich bei allen Ausführungsformen möglich, die Festlegung durch Eindringen in die Nutwandungen über die gesamte Länge der Heizwendeln vorzunehmen. Es ist jedoch auch möglich, durch Vorsehen entsprechender Vorsprünge und Ausnehmungen in den Nutwandungen die Festlegung nur in gewissen Längsabständen abschnittsweise vorzunehmen, wenn beispielsweise aufgrund grosser Drahtstärke die Stabilität der Heizwendeln gross genug ist, um in den Zwischenräumen auch ohne Festlegung auszukommen.

Weitere Merkmale und Vorteile gehen aus den abhängigen Ansprüchen bzw. der Beschreibung im Zusammenhang mit den Zeichnungen hervor. Ausführungsbeispiele der Erfindung sind in der Zeichnung dargestellt und werden im folgenden näher erläutert. Es zeigen:
Fig. 1 einen schematischen Schnitt durch einen Strahlheizkörper und einen Teil einer Glaskeramik-Kochstelle,
Fig. 2 und 3, 4 und 5 sowie 6 und 7 jeweils zwei Herstellungsschritte von Ausführungsformen im Detailschnitt.

Fig. 1 zeigt einen Strahlheizkörper 11, der unterhalb einer Glaskeramikplatte 12 angeordnet ist, die die Kochfläche eines Kochgerätes bildet. Der Strahlheizkörper 11 ist durch Federn 14 an einer Trägerkonstruktion 13 abgestützt, die beispielsweise aus einer Blechmulde bestehen kann. Sie dient dazu, auf die Glaskeramikplatte 12 gestellte Kochgefässe zu beheizen, und zwar mittels Strahlung, die die Glaskeramikplatte zu einem Teil durchdringen kann und sie anderseits erwärmt.

Der Strahlheizkörper 11 besteht aus einer normalerweise kreisrunden flachen Trägerschale 15 aus Blech, in der ein Trägerkörper 16 aus einem elektrisch und thermisch isolierenden Material eingebracht ist. Er kann aus einer keramischen oder aus einer aus anorganischen Fasern bestehenden Isoliermasse hergestellt sein. Der Trägerkörper 16 hat ebenfalls die Form einer flachen kreisrunden Schale mit einem im wesentlichen flachen Boden 18 und einem hochstehenden Rand 17, der unter der Wirkung der Federn 14 an die Unterseite der Glaskeramikplatte 12 angepresst wird.

Der Trägerkörper 16 hat beim Ausführungsbeispiel spiralig angeordnete Nuten 19, in denen elektrische Heizwiderstände in Form von Heizwendeln 20 liegen. Ihre Anordnung und Befestigung in den Nuten geht aus den folgenden Zeichnungsfiguren deutlicher hervor. Die Heizwiderstände werden über einen Schalter bzw. Regler an ein elektrisches Haushaltsnetz angeschlossen.

Fig. 2 zeigt im Detail die Anordnung der Heizwendeln 20 in den Nuten. Bei dieser Ausführungsform wird eine Heizwendel mit kreisrundem Wendelquerschnitt in eine Nut eingebracht, deren Breite dem Aussendurchmesser der Wendel entspricht, während die Tiefe geringer ist als der Wendeldurchmesser.

In Fig. 2 ist der Trägerkörper 16c nach dem Einlegen der Heizwendeln 20, jedoch vor deren endgültiger Festlegung dargestellt. In eine Nut 19c, die in ihrer Breite dem Aussendurchmesser der Heizwendeln 20 entspricht, die beim Einlegen einen kreisrunden Querschnitt haben, und deren Tiefe zwischen dem halben und vollen Wendeldurchmesser liegt, sind die Heizwendeln eingelegt. Danach wird mit einem Werkzeug 24, das die Form einer Platte mit nach unten vorragenden, im Ausführungsbeispiel dreieckig geformten Rippen 25 hat, die in Längsrichtung mittig über den Nuten 19c verlaufen, auf die Heizwendeln eingewirkt.

Wie aus Fig. 3 ersichtlich ist, bekommen dadurch die Heizwendeln eine Form, die einem liegenden, abgerundeten B entspricht, wobei der an der offenen Nutseite liegende äussere Wendelabschnitt 26 der verformten Heizwendeln 20c eine Eindrückung hat. Durch diese Verformung wird die Wendel in ihrer Gesamtform verbreitert, so dass sie sich in die Seitenwände 21 der Nut 19c eingräbt und dort Eindrückungen 23c bildet, die für die Festlegung der Heizwendeln sowohl in Nutlängsrichtung als auch nach oben hin sorgen. Statt der im Querschnitt dreiecksförmigen Rippen 25 können Rippen jeder beliebigen Grundform genommen werden, so dass sich jeweils die von der Festlegung und von den Abstrahlungseigenschaften her günstigsten Wendelformen herstellen lassen, beispielsweise auch ein flaches Oval. Die Einbiegung im Abschnitt 26 hat jedoch den Vorteil, dass ein grösserer Abschnitt der Heizwendeln an der oberen, unmittelbar der Glaskeramikplatte zugewandten Seite liegt.

In Fig. 4 ist ebenfalls ein Trägerkörper 16d vor seiner Fertigstellung gezeigt. Die Nuten 19d entsprechen denen nach Fig. 4, jedoch ist der Trägerkörper 16d in Fig. zwar aus der keramischen oder faserartigen Masse geformt, jedoch noch nicht getrocknet bzw. gebrannt, wodurch er seine Endhärte bekommt. In Fig. 4 liegen die Heizwendein 20 passend, jedoch ohne Eindrückungen in den Nuten 19d.

In Fig. 5 ist der gleiche Trägerkörper 16d nach dem Trocknen bzw. Brennen gezeigt. Beim Brennen entsteht in dem Material des Trägerkörpers eine Schwindung, d. h. der Trägerkörper schrumpft zusammen. Dabei werden u.a. auch Nuten 19d nach Fig. 4 in ihren Abmessungen auf diejenigen der Nut 19d' nach Fig. 5 verringert. Die in ihren Massen durch die Aushärtung nicht beeinflussten Heizwendeln drücken sich daher in die Seitenwände 21d der Nuten ein und bilden dort Eindrückungen 23d, die die gleiche Wirkung haben wie in Fig. 3. Hier können sich geringe Verformungen der Heizwendeln infolge des seitlichen Eindrückens einstellen, die jedoch durch eine entsprechende Abstützung beim Eindrücken verhindert werden können.

In Fig. 6 ist ebenfalls eine Fertigungsstufe eines Trägerkörpers 16e gezeigt, bei dem die Nuten 19e wesentlich breiter als tief sind, so dass darin weitgehend passend Heizwendeln 20e mit einem flachovalen Wendelquerschnitt eingelegt werden konnten. Nach dem Einlegen der Heizwendeln wird mit einem Werkzeug 27, das an seiner Unterseite dreiecksförmige Vorsprünge 28 besitzt, die jedoch mittig über den Stegen 29 angeordnet sind, auf diese Stege 29 eingewirkt, so dass sie sich nach Art eines Nietkopfes 30 auseinanderdrücken (Fig. 7) und damit die im wesentlichen in ihrer Form unverändert bleibenden Heizwendeln 20e festlegen. Ausser der Festlegung in Längsrichtung, die durch ein Nachinnenwandern der Seitenwände 21 geschieht, bilden die nietkopfartigen Verformungen 30 eine besonders gute Sicherung gegen Herausfallen der Heizwendeln 20e. Die Verformung zwischen den Fig. 6 und 7 kann im bereits ausgehärteten oder auch nassen Zustand folgen, wobei im letzteren Falle die Schwindung (Verfahren nach Fig. 4 und 5) bei der Festlegung mithilft.

Besonders vorteilhaft sind die Festlegungsverfahren nach den einzelnen beschriebenen Ausführungsformen in ihrer Kombination, insbesondere wenn es um die Festlegung sehr dünner Drähte geht, die auch bezüglich des Kriechens besonders kritisch sind. Bei relativ dicken Drähten kann dagegen die Festlegung mit weniger Sicherungen erfolgen, dabei können beispielsweise auch die Zwischenwände zwischen den Nuten teilweise weggelassen werden oder nur abschnittsweise vorhanden sein. Dadurch werden die Wärmeübertragungsverhältnisse verbessert. Insbesondere bei der Ausführungsform nach den Fig. 6 und 7 ist es bei dickeren Drähten möglich, die Verformungen 30 nur abschnittsweise vorzusehen. Die Tiefe der Eindrückungen der Heizwendeln in die aus Seiten- und Bodenwand bestehenden Wandungen der Nut sind abhängig vom Wikkeldurchmesser der Drahtbelastung und der spezifischen Belastung der beheizten Fläche sowie der Drahtstärke. Die Heizwendeln sind bei den Ausführungsformen auch gegen Umfallen geschützt. Dies könnte auftreten, wenn der die Heizwendeln bildende Draht bei hohen Temperaturen so viel an Festigkeit verliert, dass die einzelnen Windungen der Wendeln seitlich aufeinanderfallen, sofern sie nicht gestützt sind.

Bei der Auswahl der einzelnen Ausführungsformen für die Festlegung wird auch die Art des Formkörpers zu berücksichtigen sein. So wird man beispielsweise bei den durch Eindrückungen im fertig ausgehärteten Zustand vorgenommenen Festlegungsarten einen relativ weichen, aus fasrigem Material hergestellten Formkörper vorziehen, während bei der Ausführungsform nach den Fig. 4 und 5 in erster Linie ein nach dem Brennen hartes keramisches Material in Frage kommt.

Dabei kann die Einbringung der Heizwendeln auch in den zwar vorgetrockneten bzw. vorgehärteten, aber noch nicht ganz durchgehärteten Trägerkörper erfolgen.

## Patentansprüche

1. Verfahren zur Herstellung eines elektrischen Strahlheizkörpers,insbesonderefür Glaskeramik-Kochplatten (12), mit einem Trägerkörper (16, 16c-e) aus einem elektrisch- und wärmeisolierenden Material mit Nuten (19, 19c-e), in die wendelförmige Heizwiderstände (20, 20e) teilweise eingebettet sind, wobei Teile der Nutseitenwand (23c, d, 30) zwischen die Heizwiderstands-Windungen eingreifen und wobei die wirksame Nuttiefe höchstens etwa so gross ist wie die Abmessungen der Heizwiderstands-Windungen in Richtung der Nuttiefe, dadurch gekennzeichnet, dass die wendelförmigen Heizwiderstände (20, 20e) so weit in die Nuten (19, 19c-e) eingebracht werden, dass die Seitenbereiche der Heizwiderstands-Windungen mit grössten Abmessungen in Richtung der Nutbreite innerhalb der Nut liegen, und dass zumindest Teile der Nutseitenwandung (21, 21d) und seitliche Abschnitte der Windungen der Heizwiderstände (20, 20e) so weit relativ seitlich aufeinander zubewegt werden, bis Teile der Nutseitenwand die Seitenbereiche der Heizwiderstands-Windungen in Richtung der Nutöffnung übergreifen und zwischen die Heizwiderstands-Windungen eingreifen.

2. Verfahren nach Anspruch 1, bei dem der Trägerkörper (16, 16c-16e) aus einem während des Herstellungsvorganges härtbaren fasrigen oder keramischen Material besteht.

3. Verfahren nach Anspruch 1 oder 2, dadurch gekennzeichnet, dass das Einlegen der Heizwendeln (20) vor der endgültigen Verfestigung des Materials des Trägerkörpers (16d) vorgenommen wird und die Verformung durch Schwinden des Trägerkörpers (16d) geschieht.

4. Verfahren nach Anspruch 1 oder 2, dadurch gekennzeichnet, dass eine Verformung der Heizwendeln (20c) durch eine Veränderung des Wendelquerschnittes nach ihrem Einlegen in die Nuten (19c) vorgenommen wird.

5. Verfahren nach Anspruch 1, 2 oder 4, dadurch gekennzeichnet, dass die Heizwendeln (20e) mit kreisrundem Wendelquerschnitt eingelegt und durch Verpressen von ausserhalb der Nut (19e) her verformt werden.

6. Verfahren nach einem der Ansprüche 1 bis 5, dadurch gekennzeichnet, dass die Heizwendeln (20) in Teile der Nutwandung (Nutseitenwände 21) eingedrückt werden, die sich vorzugsweise in Nutlängsrichtung in Abstand voneinander befinden.

7. Verfahren nach einem der Ansprüche 4 bis 6, dadurch gekennzeichnet, dass der Wendelquerschnitt zumindest nach der Verformung oval ist, wobei die kleinere Achse des Ovals in Abstrahlungsrichtung liegt.

8. Verfahren nach Anspruch 1 oder 2, dadurch gekennzeichnet, dass die Verformung des Trägerkörpers (16e) durch Verpressen zumindest eines Teils des zwischen zwei benachbarten Nuten (19e) befindlichen Steges (29) des Trägerkörpers (16e) erfolgt.

9. Vorrichtung zur Herstellung von Strahlheizkörpern mit dem Verfahren nach einem der Ansprüche 1, 2 oder 4 bis 8, dadurch gekennzeichnet, dass ein Werkzeug (24, 27) mit einer plattenförmigen Arbeitsfläche und Vorsprüngen bzw. Rippen (25, 28) vorgesehen ist, das gegen den Strahlheizkörper (11) pressbar ist, wobei die Vorsprünge bzw. Rippen (25, 28) Teile des Trägerkörpers (16e) und/oder der Heizwendeln (20c) verformen.

10. Strahlheizkörper hergestellt nach dem Verfahren gemäss einem der Ansprüche 1 bis 8.

## Claims

1. Method for the manufacture of a radiant electrical heater, particularly for glass ceramic hotplates (12) with a support (16,16c-e) made from an electrically and thermally insulating material with slots (19, 19c-e) in which are partially embedded helical heating resistors (20, 20e), parts of the slot side wall (23c, d, 30) engaging between the heating resistor turns, the effective slot depth being at a maximum of the same magnitude as the dimensions of the heating resistor turns in the direction of the slot depth, characterized in that the helical heating resistors (20, 20e) are introduced into the slots (19, 19c-ee) to such an extent that the lateral regions of the heating resistor turns with the largest dimensions are located within the slot in the direction of the slot width and that at least parts of the slot side wall (21, 21d) and lateral portions of the turns of the heating resistors (20, 20e) are moved relatively laterally towards one another to such an extent that parts of the slot side wall overlap the lateral regions of the heating resistor turns in the direction of the slot opening and engage between the heating resistor turns.

2. Method according to claim 1, in which the support (16, 16c-16e) comprises a fibrous or ceramic material hardenable during the manufacturing process.

3. Method according to claims 1 or 2, characterized in that the insertion of the heater coils (20) is carried out prior to the final hardening of the material of support (16d) and deformation takes place through the shrinkage of support (16d).

4. Method according to claims 1 or 2, characterized in that the deformation of the heater coils (20c) takes place through modifying the coil cross-section after its insertion in slots (19c).

5. Method according to claims 1, 2 or 4, characterized in that the heater coils (20e) are inserted with a circular coil cross-section and deformed by pressing from the outside of the slot (19e).

6. Method according to one of the claims 1 to 5, characterized in that the heater coils (20) are pressed into parts of the slot wall (slot side walls 21), which are preferably spaced from one another in the longitudinal direction of the slot.

7. Method according to one of the claims 4 to 6, characterized in that at least after deformation, the coil cross-section is oval, the smaller axis of the oval being in the radiation direction.

8. Method according to claims 1 or 2, characterized in that the deformation of the support (16e) is brought about by compression of at least part of the web (29) of support (16e) located between two adjacent slots (19e).

9. Apparatus for the manufacture of radiant heaters using the method according to one of the claims 1, 2 or 4 to 8, characterized in that a tool (24, 27) with a plate-like working surface and projections or ribs (25, 28) is provided, which can be pressed against the radiant heater (11), the projections or ribs (25, 28) deforming parts of the support (16e) and/or the heater coils (20c).

10. Radiant heater manufactured according to the method of one of the claims 1 to 8.

## Revendications

1. Procédé de fabrication d'un radiateur de chauffage électrique, en particulier pour plaques de cuisson (12) en vitrocérame, comportant un corps de support (16, 16c-e) en un matériau électriquement et thermiquement isolant, avec des gorges (19, 19c-e) dans lesquelles des résistances spiroïdales chauffantes (20, 20e) sont partiellement noyées, des parties de la paroi latérale (23c, d, 30) de la gorge s'engageant entre les spires de la résistance chauffante et la profondeur efficace de la gorge étant, au maximum, sensiblement égale aux dimensions des spires de la résistance chauffante dans le sens de la profondeur de la gorge, caractérisé par le fait que les résistances spiroïdales chauffantes (20, 20e) sont introduites, dans les gorges (19, 19c-e), d'une distance telle que les régions latérales des spires de la résistance chauffante se trouvent à l'intérieur de la gorge avec des dimensions maximales dans le sens de la largeur de cette gorge; et par le fait qu'au moins des parties de la paroi latérale (21, 21d) de la gorge et des zones latérales des spires des résistances chauffantes (20, 20e) sont animées d'un mouvement relatif latéral, les unes vers les autres, jusqu'à ce que des parties de la paroi latérale de la gorge coiffent les régions latérales des spires de la résistance chauffante en direction de l'ouverture de la gorge et s'engagent entre les spires de la résistance chauffante.

2. Procédé selon la revendication 1, dans lequel le corps de support (16, 16c-16e) consiste en un matériau fibreux ou céramique pouvant durcir au cours du processus de fabrication.

3. Procédé selon la revendication 1 ou 2, caractérisé par le fait que l'insertion des spires chauffantes (20) est effectuée avant la solidification définitive du matériau du corps de support (16d) et la déformation a lieu par contraction du corps de support (16d).

4. Procédé selon la revendication 1 ou 2, caractérisé par le fait qu'une déformation des spires chauffantes (20c) est effectuée par une modification de la section des spires après leur insertion dans les gorges (19c).

5. Procédé selon la revendication 1, 2 ou 4, caractérisé par le fait que les spires chauffantes (20e) sont insérées avec une section ronde et sont déformées par compression provoquée de l'extérieur de la gorge (19e).

6. Procédé selon l'une des revendications 1 à 5, caractérisé par le fait que les spires chauffantes (20) sont pressées dans des parties de la paroi de la gorge (parois latérales 21 de la gorge), qui sont situées de préférence à distance les unes des autres dans le sens longitudinal de la gorge.

7. Procédé selon l'une des revendications 4 à 6, caractérisé par le fait que la section des spires est ovale au moins après la déformation, le plus petit axe de l'ovale se trouvant dans la direction de rayonnement.

8. Procédé selon la revendication 1 ou 2, caractérisé par le fait que la déformation du corps de support (16e) est assurée en comprimant au moins une partie de la membrure (29) du corps de support (16e) située entre deux gorges voisines (19e).

9. Dispositif de fabrication de radiateurs de chauffage électriques avec le procédé selon l'une des revendications 1, 2 ou 4 à 8, caractérisé par le fait qu'il est prévu un outil (24, 27) comportant une surface efficace en forme de plaque et des saillies ou des nervures (25, 28), respectivement, et pouvant être pressé contre le radiateur de chauffage électrique (11), les saillies ou nervures (25, 28) déformant des parties du corps de support (16e) et/ou des spires chauffantes (20c).

10. Radiateur de chauffage électrique, fabriqué d'après le procédé selon l'une des revendications 1 à 8.
